# EUROPÄISCHE PATENTSCHRIFT

(11) **EP 1 845 507 B1**
(45) Veröffentlichungstag und Bekanntmachung des Hinweises auf die Patenterteilung: **16.10.2013**
(21) Anmeldenummer: 06007755.9
(22) Anmeldetag: 12.04.2006
(51) Int. Cl.: G09F 19/22, G09F 21/08, G09F 13/16, G09F 13/20

(54) **Streifenförmige Bodenmarkierung**
String shaped floor indicator
Matériau de traçage du sol en forme de ruban

(43) Veröffentlichungstag der Anmeldung: 17.10.2007
(73) Patentinhaber: Lufthansa Technik AG, 22335 Hamburg (DE)
(72) Erfinder: Sutter, Wolfgang, 25469 Halstenbek (DE)
(74) Vertreter: Glawe, Delfs, Moll

(56) Entgegenhaltungen:
- WO-A-87/02813
- GB-A- 2 110 864
- US-A- 5 000 111
- US-A1- 2002 015 309
- PATENT ABSTRACTS OF JAPAN Bd. 2003, Nr. 12, 5. Dezember 2003 (2003-12-05) & JP 2004 163621 A (SUGAI & ASSOCIATE:KK), 10. Juni 2004 (2004-06-10)

## Beschreibung

Die Erfindung betrifft eine streifen- oder leistenförmige Bodenmarkierung insbesondere für Verkehrsmittel nach Anspruch 1, ganz besonders für Flugzeuge, mit einer photolumineszenten Schicht, auf der gegenüber der selbstleuchtenden Schicht dunkel erscheinende als Richtungshinweis dienende Abdeckelemente so angebracht sind, dass in eine Richtung weisende spitzwinklige Markierungen gebildet werden.

Das Dokument US 2002/0015309 A ist als nächstliegender Stand der Technik angesehen.

Es ist bekannt, streifen- oder leistenförmige Bodenmarkierungen mit einer photolumineszenten Schicht in Flugzeugen anzubringen. Durch Tageslicht oder die Beleuchtung in der Flugzeugkabine wird die photolumineszente Schicht zum Leuchten angeregt. Dieses Leuchten hält dann noch eine längere Zeit an, wenn die Bodenmarkierung nicht mehr beleuchtet wird. Im Falle eines Unfalls können sich Flugzeugpassagiere auch bei Dunkelheit anhand dieser leuchtenden Bodenmarkierungen orientieren. Eine Fremdbeleuchtung, die aufwändig und störungsanfällig ist, ist nicht erforderlich.

Diese Bodenmarkierungen weisen auf Fluchtwege hin. Dabei bestehen auch keine besonderen Probleme, wenn das Flugzeug wie üblich am vorderen und hinteren Ende der Flugzeugkabine (und meistens auch über den Tragflächen) mit Notausgängen versehen ist. Es kommt dann ja nicht unbedingt darauf an, den nächsten Notausgang im Falle eines Unfalls zu finden, sondern, geleitet durch die leuchtenden Bodenmarkierungen, den übrigen Passagieren zum nächsten Ausgang zu folgen. Etwas anderes ist es aber, wenn das Flugzeug eine sogenannte "Sackgasse" hat, wenn also z. B. am hinteren Ende kein Notausgang vorhanden ist. Es besteht dann die Gefahr, dass im Falle eines Unfalls Passagiere den Bodenmarkierungen in die falsche Richtung, nämlich zum nicht mit einem Notausgang versehenen Ende der Kabine folgen. Um dies zu vermeiden, ist es bekannt, auf den Bodemarkierungen undurchsichtige Markierungen in Dreiecksform anzubringen, wobei die Spitze des Dreiecks in Richtung des Fluchtswegs zeigt. Solche dunklen Markierungen können z. B. durch Auftragen von Farbe erzeugt werden. Die aufgetragene Farbschicht verhindert einerseits, dass die photolumineszente Schicht darunter durch einfallendes Lichts "aufgeladen" wird. Andererseits wird doch von dort abgestrahltes Licht durch die Markierungen absorbiert. Diese Markierungen haben normalerweise einen Abstand von ungefähr 50 cm. Ein kürzerer Abstand wird offenbar für unzweckmäßig gehalten, da sonst nicht mehr genügend leuchtende Fläche der Bodenmarkierung zur Verfügung steht.

Ein Problem tritt nun auf, wenn ein Passagier die Markierung betrachten will, um zu sehen, in welche Richtung die Spitze des Dreiecks zeigt. Wegen der Dunkelheit vermitteln die Zapfen der Netzhaut des Auges, die Farbensehen vermitteln und nur geringe Lichtempfindlichkeit haben, keine Sehempfindung. Dies ist nur für die Stäbchen der Fall, die beim Hell-Dunkel-Sehen aktiv sind und eine hohe Lichtempfindlichkeit haben. In der Mitte der Retina, der Sehrgrube oder Fovea befinden sich aber keine oder nur sehr wenige Stäbchen, die auf geringe Helligkeit reagieren. Versucht man also, auf die Markierung zu blicken, so dass die Markierung auf die Fovea abgebildet wird, so hat man Schwierigkeiten, diese zu erkennen oder sieht sie gar nicht, da die Helligkeit zur Erregung der in der Fovea angeordneten Zapfen nicht ausreicht. Dies gilt insbesondere, wenn die fluoreszierende Schicht noch mit einer Farbfolie abgedeckt ist, so dass die Bodenmarkierung nicht mehr so hell leuchtet. Probleme treten weiter erst recht auf, wenn die Bodenmarkierungen längere zeit im Dunkeln waren, also bei Nachtflügen oder nach erster Inbetriebnahme nach Morgen. Die Probleme werden weiter verstärkt, wenn die Bodenmarkierungen nur eine geringe Breite haben. Die Dreiecke müssten dann schon die gesamte Breite der Bodenmarkierung einnehmen, so dass sie ebenfalls schlechter als solche zu erkennen sind.

Die obigen Probleme treten aber nicht nur in den zur Erläuterung genannten Flugzeugen auf, obwohl dieser Fall besonders wichtig ist. Ähnliche Probleme können auch in anderen Verkehrsmitteln oder dunklen Räumen, z.B. Lichtspielhäusern auftreten.

Die Aufgabe der Erfindung besteht in der Schaffung einer Bodenmarkierung der eingangs genannten Art, die auch unter niedrigen Verhältnissen eine bessere Erfassung der Fluchtrichtung ermöglichen.

Die erfindungsgemäße Lösung besteht darin, dass die die gleichschenkligen Dreiecke spitzwinklig sind und dass die Abdeckelemente eine Länge haben, die zwei- bis zwanzigmal so groß ist wie die Breite der Bodenmarkierung.

Erfindungsgemäß erstrecken sich die Abdeckelemente über die ganze Breite der Bodenmarkierung. Auch bei schmaleren Bodenmarkierungen werden die richtungsweisenden Elemente dann nicht so klein, dass man Schwierigkeiten hat, sie zu erkennen. Es werden auch keine dunklen Dreiecke verwendet, deren Spitze die Fluchtrichtung zeigen. Vielmehr werden Abdeckelemente verwendet, die sich an ihrem einen Ende auf beiden Seiten so verjüngen, dass dort eine durch ein spitzwinkliges und gleichschenkliges Dreieck begrenzte Ausnehmung gebildet ist. Die Dreiecksspitze, die die Fluchtrichtung zeigen soll, ist also im Gegensatz zum Stand der Technik nicht dunkel, sondern hell. Schon dies erleichtert die Erkennung der Fluchtrichtung. Zusätzlich dazu sind die Abdeckungen aber zumindest gruppenweise im Wesentlichen so aneinander benachbart angeordnet, dass ihr Abstand voneinander kleiner ist als ungefähr das Dreifache ihrer Längserstreckung. Wenn man also versucht, eine Bodenmarkierung genau zu betrachten oder zu fixieren, so erhält man möglicherweise in der Sehgrube oder Fovea kein sichtbares Bild mehr. Unmittelbar neben der Markierung, auf das man seinen Blick gerichtet hat, befinden sich aber andere Markierungen, die außerhalb der Fovea abgebildet werden und dort wegen der sehr hohen Lichtempfindlichkeit der außerhalb der Fovea angeordneten Stäbchen gesehen werden können. Durch Versuche wurde herausgefunden, dass das Sehfeld, das unempfindlich ist, aus einer Betrachtungshöhe von 1,20 m (wenn sich die Person bei Rauchentwicklung in gebückter Stellung durch das Flugzeug bewegt) ungefähr einen Durchmesser von 200 mm hat. Direkt außerhalb dieses Bereichs wird man dann noch weitere Markierungen erkennen können, so dass die Richtung des Fluchtweges erkannt werden kann.

Die Abdeckelemente können wie beim Stand der Technik durch Bemalung oder durch Aufklebung von entsprechenden Elementen hergestellt werden.

Vorteilhafterweise ist der Abstand der Abdeckelemente voneinander kleiner als oder ungefähr gleich wie ihre Längserstreckung. Man sieht so einerseits immer mehrere richtungsweisende Dreiecke. Bei einer anderen vorteilhaften Ausführungsform ist dieser Abstand größer, so dass mehr leuchtende Flächen freiliegen.

Die Abdeckelemente sind zumindest gruppenweise angeordnet, wobei der Abstand der Gruppen, zwischen denen die Bodenmarkierung gleichmäßig leuchtet, nicht zu groß sein sollte. Bei einer anderen vorteilhaften Ausführungsform sind aber solche Zwischenstrecken vermieden, indem alle Abdeckungen gleiche Abstände haben.

Die Abdeckungen können an dem Ende, an dem sie nicht mit der spitzwinkligen Ausnehmung versehen sind, geradlinig, und zwar quer zur Längsrichtung der Bodenmarkierung begrenzt sein. Dies könnte aber eine gewisse psychologische Hemmschwelle bedeuten, da nicht nur in Fluchtrichtung zeigende Dreiecke oder Pfeile vorhanden sind, sondern auch in Querrichtung verlaufende Markierungen. Dies kann vermieden werden, wenn die Abdeckungen an ihrem anderen Ende, d. h. an dem Ende, an dem sie nicht mit der spitzwinkligen Ausnehmung versehen sind, spitzwinklig zusammenlaufen. Dabei haben vorteilhafterweise die Winkel an beiden Enden die gleiche Größe.

Man kann dann die Abdeckungen in einem solchen Abstand voneinander anordnen, dass die Anordnung so getroffen ist, dass die Abdeckungen zumindestens innerhalb von Gruppen die gleiche Form wie die freigelassenen Bereiche der Bodenmarkierungen haben. Man erhält so aufeinanderfolgend helle und dunkle Pfeile, die alle in dieselbe Richtung zeigen.

Vorteilhafterweise haben die Abdeckelemente eine Länge, die 2- bis 20-mal so groß ist wie die Breite der Bodenmarkierung. Dabei haben zweckmäßigerweise die gleichschenkligen Ausnehmungen und Vorsprünge eine Länge, die die Hälfte bis ein Viertel der Länge der Abdeckung beträgt.

Durch alle diese Maßnahmen wird einerseits sichergestellt, dass unter Berücksichtigung der physikalischen und biologischen Gegebenheiten des Sehvorgangs optimal Markierungen gesehen werden können, die die Fluchtrichtung anzeigen. Auf eine gedankliche Tätigkeit kommt es dabei nicht an; der Passagier wird automatisch in Richtung zum Ausgang geleitet, wobei die Markierungen so ausgestaltet sind, dass sie mit Hilfe des physikalischen und biologischen Sehvorgangs besser gesehen werden können.

Vorteilhafterweise ist die Bodenmarkierung mit einer trittfesten und abriebfesten Schicht abgedeckt. Dabei ist die Folie vorteilhafterweise gefärbt, um der Bodenmarkierung die Farbe zu geben, die für ihren Zweck besonders gut geeignet ist.

Wenn unter der lumineszenten Schicht eine Reflektionsschicht angeordnet ist, so wird auch durch die lumineszente Schicht nach unten abgestrahltes Licht zumindest teilweise nach oben reflektiert und trägt zur Helligkeit bei.

Die Bodenmarkierung kann besonders einfach angebracht werden, wenn sie an ihrer Unterseite selbstklebend ausgebildet ist oder mit einem doppelseitigen Klebeband versehen ist.

Wenn in der obigen Beschreibung von Flugzeugen die Rede ist, so ist dies ein bevorzugtes Anwendungsgebiet. Die Bodenmarkierung kann aber auch für andere Zwecke verwendet werden, z. B. für Lichtspielhäuser, Theater oder für andere Verkehrsmittel.

Die Erfindung wird im Folgenden anhand von vorteilhaften Ausführungsformen unter Bezugnahme auf die beigefügten Zeichnungen beispielsweise beschrieben. Es zeigen:
- Fig. 1: die erfindungsgemäße Bodenmarkierung im Querschnitt;
- Fig. 2: die erfindungsgemäße Bodenmarkierung in perspektivischer Ansicht, wobei ein mittlerer Teil weggelassen ist; und
- Fig. 3 bis 7: verschiedene Ausführungsformen der Markierungen durch Wahl unterschiedlicher Abdeckelemente.

Wie dies in Fig. 1 gezeigt ist, weist die Bodenmarkierung eine Klebeschicht 1 auf, mit der sie auf dem Fußboden befestigt werden kann. Darüber befindet sich eine reflektierende Schicht 2, mit der nach unten gestreutes Licht der lumineszierenden Schicht 3 nach oben gerichtet ist. In einer Schicht 4 sind die Abdeckelemente angeordnet. Durch eine trittfeste, möglicherweise auch gefärbte Polykarbonatschicht 5 ist die Bodenmarkierung abgedeckt.

Wie dies aus Fig. 2 ersichtlich ist, sind die Abdeckelemente 6 in der Schicht 4 nach vorne spitz zulaufend und weisen hinten eine entsprechende dreiecksförmige Ausnehmung auf.

Bei den Ausführungsformen der Figuren 3 und 4 weisen die Abdeckelemente 6 zwar ebenfalls eine hintere dreiecksförmige Ausnehmung aus, durch die leuchtende Pfeile der nicht abgedeckten Bereiche 7 der Bodenmarkierung erzeugt werden. An ihrem vorderen Ende sind die Abdeckungen 6 geradlinig begrenzt, so dass man das Bild eines Pfeils erhält.

Bei der Ausführungsform der Figuren 5, 6 und 7 weisen die Abdeckungen 6 an beiden Enden eine spitzwinklige Begrenzung auf. Sie werden dabei so angeordnet, dass abwechselnd ein helles und ein in der Form gleiches dunkles dachförmiges Element entsteht. Bei der Ausführungsform der Fig. 5 sind jeweils mehrere Abdeckungen 6 zur Gruppen 8 zusammengefasst während bei der Ausführungsform der Fig. 6 und 7 das Muster über die gesamte Länge der Bodenmarkierung gleichförmig ist. Bei der Ausführungsform der Fig. 6 haben die Abdeckungen ungefähr die zweimal so große Länge wie Breite, während die Abdeckungen 6 der Ausführungsform der Fig. 7 wesentlich länger sind.

Durch die Erfindung wird also eine Bodenmarkierung geschaffen, die sichere Hinweise auf die Fluchtrichtung auch bei schmalen Breiten der Bodenmarkierungen ergibt. Erfindungsgemäß ist es möglich, die Bodenmarkierungen nicht wie bisher üblich 30 mm breit zu gestalten, sondern kann eine geringere Breite von z. B. 17 mm erreichen.

## Patentansprüche

1. Streifen- oder leistenförmige Bodenmarkierung (1-5), insbesondere für Verkehrsmittel, ganz besonders für Flugzeuge, mit einer photolumineszenten Schicht (3), auf der gegenüber der selbstleuchtenden Schicht (3) dunkel erscheinende als Richtungshinweis dienende Abdeckelemente (6) so angebracht sind, dass in eine Richtung weisende Markierungen gebildet werden, wobei die Abdeckelemente (6) sich über die ganze Breite der Bodenmarkierung (1-5) erstrecken und an ihrem einen Ende sich auf beiden Seiten so verjüngen, dass dort eine durch ein und gleichschenkliges Dreieck begrenzte Ausnehmung gebildet ist und die Abdeckelemente (6) zumindest gruppenweise im wesentlichen so aneinandergrenzen, dass ihr Abstand voneinander kleiner als ungefähr das Dreifache ihrer Längserstreckung ist, **dadurch gekennzeichnet, dass** die gleichschenkligen Dreiecke spitzwinklig sind und dass die Abdeckelemente (6) eine Länge haben, die zwei- bis zwanzigmal so groß ist wie die Breite der Bodenmarkierung (1-5).

2. Bodenmarkierung (1-5) nach Anspruch 1, **dadurch gekennzeichnet, dass** der Abstand voneinander kleiner als ungefähr das Zweifache ihrer Längserstreckung ist.

3. Bodenmarkierung (1-5) nach Anspruch 1 oder 2, **dadurch gekennzeichnet, dass** der Abstand voneinander kleiner als oder ungefähr gleich wie ihre Längserstreckung ist.

4. Bodenmarkierung (1-5) nach einem der Ansprüche 1 bis 3, **dadurch gekennzeichnet, dass** der Abstand voneinander größer als ihre Längserstreckung ist.

5. Bodenmarkierung (1-5) nach einem der Ansprüche 1 bis 4, **dadurch gekennzeichnet, dass** alle Abdeckelemente (6) gleiche Abstände haben.

6. Bodenmarkierung (1-5) nach einem der Ansprüche 1 bis 5, **dadurch gekennzeichnet, dass** die Abdeckelemente (6) an ihrem anderen Ende spitzwinklig zusammenlaufen.

7. Bodenmarkierung (1-5) nach Anspruch 6, **dadurch gekennzeichnet, dass** die spitzen Winkel an beiden Enden die gleiche Größe haben.

8. Bodenmarkierung (1-5) nach Anspruch 7, **dadurch gekennzeichnet, dass** die Anordnung so getroffen ist, dass die Abdeckelemente (6) zumindest innerhalb von Gruppen die gleiche Form wie die freigelassenen Bereiche der Bodenmarkierung (1-5) haben.

9. Bodenmarkierung (1-5) nach einem der Ansprüche 1 bis 8, **dadurch gekennzeichnet, dass** die gleichschenkligen Ausnehmungen und Vorsprünge eine Länge haben, die die Hälfte bis ein Viertel der Länge der Abdeckelemente (6) beträgt.

10. Bodenmarkierung (1-5) nach einem der Ansprüche 1 bis 8, **dadurch gekennzeichnet, dass** sie mit einer trittfesten und abriebfesten Schicht oder Folie (5) abgedeckt ist.

11. Bodenmarkierung (1-5) nach Anspruch 10, **dadurch gekennzeichnet, dass** die Schicht oder Folie (5) gefärbt ist.

12. Bodenmarkierung (1-5) nach einem der Ansprüche 1 bis 11, **dadurch gekennzeichnet, dass** unter der luminiszenten Schicht (3) eine Reflektionsschicht (2) angeordnet ist.

13. Bodenmarkierung (1-5) nach einem der Ansprüche 1 bis 12, **dadurch gekennzeichnet, dass** sie an ihrer Unterseite selbstklebend ausgebildet ist.

14. Bodenmarkierung (1-5) nach einem der Ansprüche 1 bis 12, **dadurch gekennzeichnet, dass** sie an ihrer Unterseite mit einem doppelseitigen Klebeband (1) versehen ist.

## Claims

1. Floor marking system (1-5) in ribbon or strip form, particularly for vehicles and especially aircraft, having a photo-luminescent layer (3) on which covering elements (6), which appear dark compared with the luminous layer (3) and which serve as a direction pointer, are located in such a way that markings that point in one direction are formed, wherein the covering elements (6) extend over the entire width of the floor marking system (1-5) and, at one of their ends, taper on both sides in such a way that a clearance bounded by an equal-sided triangle is formed at that point, and the covering elements (6) border one another, at least in groups, essentially in such a way that their distance from one another is smaller than approximately three times their longitudinal extension, **characterised in that** the equal-sided triangles are acute-angled and that the covering elements (6) have a length which is two to twenty times as great as the width of the floor marking system (1-5).

2. Floor marking system (1-5) according to Claim 1, **characterised in that** the distance from one another is smaller than approximately twice their longitudinal extension.

3. Floor marking system (1-5) according to Claim 1 or 2, **characterised in that** the distance from one another is smaller than, or approximately the same as, their longitudinal extension.

4. Floor marking system (1-5) according to one of Claims 1 to 3, **characterised in that** the distance from one another is greater than their longitudinal extension.

5. Floor marking system (1-5) according to one of Claims 1 to 4, **characterised in that** all the covering elements (6) are at the same distances.

6. Floor marking system (1-5) according to one of Claims 1 to 5, **characterised in that** the covering elements (6) converge in an acute-angled manner at their other end.

7. Floor marking system (1-5) according to Claim 6, **characterised in that** the acute angles are the same size at both ends.

8. Floor marking system (1-5) according to Claim 7, **characterised in that** the arrangement is such that the covering elements (6) have, at least within groups, the same shape as those regions of the floor marking system (1-5) which are left clear.

9. Floor marking system (1-5) according to one of Claims 1 to 8, **characterised in that** the equal-sided clearances and projections have a length which is half to one quarter of the length of the covering elements (6).

10. Floor marking system (1-5) according to one of Claims 1 to 8, **characterised in that** it is covered with a layer or film (5) which is resistant to wear from being walked on and is resistant to abrasion.

11. Floor marking system (1-5) according to Claim 10, **characterised in that** the layer or film (5) is coloured.

12. Floor marking system (1-5) according to one of Claims 1 to 11, **characterised in that** a reflective layer (2) is arranged underneath the luminescent layer (3).

13. Floor marking system (1-5) according to one of Claims 1 to 12, **characterised in that** it is of self-adhesive design on its underside.

14. Floor marking system (1-5) according to one of Claims 1 to 12, **characterised in that** it is provided with a double-sided adhesive tape (1) on its underside.

## Revendications

1. Marquage au sol en forme de bande ou de barre (1-5), en particulier pour des moyens de transport, tout spécialement pour des avions, comprenant une couche photoluminescente (3) sur laquelle des éléments de couverture (6) paraissant sombres par rapport à la couche auto-lumineuse, faisant fonction d'indication de direction, sont appliqués de telle sorte que des marquages montrant une direction sont formés, étant entendu que les éléments de couverture (6) s'étendent sur la largeur complète du marquage au sol (1-5) et se rétrécissent à une extrémité sur les deux côtés de telle sorte qu'un évidement délimité par un triangle isocèle est formé à cet endroit et que les éléments de couverture (6) sont essentiellement adjacents les uns aux autres, au moins par groupes, de telle sorte que leur distance l'un par rapport à l'autre est inférieure à environ le triple de leur extension longitudinale, **caractérisé en ce que** le triangle isocèle est acutangle et **en ce que** les éléments de couverture (6) ont une longueur qui est de deux à vingt fois plus grande que la largeur du marquage au sol (1-5).

2. Marquage au sol (1-5) selon la revendication 1, **caractérisé en ce que** la distance entre les éléments de couverture (6) est inférieure à environ le double de leur extension longitudinale.

3. Marquage au sol (1-5) selon la revendication 1 ou 2, **caractérisé en ce que** la distance entre les éléments de couverture (6) est inférieure ou approximativement égale à leur extension longitudinale.

4. Marquage au sol (1-5) selon l'une des revendications 1 à 3, **caractérisé en ce que** la distance entre les éléments de couverture (6) est supérieure à leur extension longitudinale.

5. Marquage au sol (1-5) selon l'une des revendications 1 à 4, **caractérisé en ce que** tous les éléments de couverture (6) présentent des distances identiques.

6. Marquage au sol (1-5) selon l'une des revendications 1 à 5, **caractérisé en ce que** les éléments de couverture (6) convergent à leur autre extrémité en formant un angle aigu.

7. Marquage au sol (1-5) selon la revendication 6, **caractérisé en ce que** les angles aigus des deux extrémités présentent la même amplitude.

8. Marquage au sol (1-5) selon la revendication 7, **caractérisé en ce que** l'agencement est réalisé de telle sorte que les éléments de couverture (6) présentent, au moins à l'intérieur de groupes, la même forme que les zones laissées libres du marquage au sol (1-5).

9. Marquage au sol (1-5) selon l'une des revendications 1 à 8, **caractérisé en ce que** les évidements et les saillies isocèles présentent une longueur qui est comprise entre la moitié et un quart de la longueur des éléments de couverture (6).

10. Marquage au sol (1-5) selon l'une des revendications 1 à 8, **caractérisé en ce qu'**il est recouvert d'une couche ou d'une feuille (5) antidérapante et résistante à l'abrasion.

11. Marquage au sol (1-5) selon la revendication 10, **caractérisé en ce que** la couche ou la feuille (5) est colorée.

12. Marquage au sol (1-5) selon l'une des revendications 1 à 11, **caractérisé en ce qu'**une couche de réflexion (2) est agencée en dessous de la couche luminescente (3).

13. Marquage au sol (1-5) selon l'une des revendications 1 à 12, **caractérisé en ce qu'**il est réalisé de façon auto-adhésive sur son côté inférieur.

14. Marquage au sol (1-5) selon l'une des revendications 1 à 12, **caractérisé en ce qu'**il est pourvu d'une bande adhésive à double face (1) sur son côté inférieur.
